# EUROPÄISCHE PATENTSCHRIFT

(11) **EP 0 188 278 B1**
(45) Veröffentlichungstag und Bekanntmachung des Hinweises auf die Patenterteilung: **18.07.1990**
(21) Anmeldenummer: 86100437.2
(22) Anmeldetag: 15.01.1986
(51) Int. Cl.: B65D 83/04

(54) **Tablettenspender**
Tablet dispenser
Distributeur de tablettes

(30) Priorität: 17.01.1985 DE 8501053 U
(43) Veröffentlichungstag der Anmeldung: 23.07.1986
(73) Patentinhaber: Gallina, Ferenc, Dipl.-Ing. (FH), D-7805 Bötzingen a.K. (DE)
(72) Erfinder: Gallina, Ferenc, Dipl.-Ing. (FH), D-7805 Bötzingen a.K. (DE)
(74) Vertreter: Schmitt, Hans, Dipl.-Ing.

(56) Entgegenhaltungen:
- DE-A- 3 016 834
- DE-A- 3 221 719
- DE-A- 3 244 951

## Beschreibung

Die Erfindung bezieht sich auf einen Tablettenspender zur Einzelspendung von Tabletten, entsprechend dem ersten Teil von Anspruch 1 (bekannt aus DE-A-3244951). Der Dosiervorgang wird durch Drücken auf die obere Fläche des Behälterteils ausgelöst, wobei durch eine entsprechende Formgebung des Funktionsteils und des unteren Bereichs des Außenteils die unterste in der Schacht befindliche Tablette freigegeben und die zweite festgehalten wird. Die Rückstellung in die Grundstellung erfolgt duch eine, an dem Funktionsteil angeformten Feder. Um die Tablettenmasse im Behälter aufzulockern und in den Sammelschacht zu befördern ragen beim Spendervorgang eine Wand und ein Steg in den Behälterraum.

Es gibt schon mehrere Ausführungen von Tablettenspendern, die durch Drücken auf den Behälterdeckel betätigt werden. Einen Tablettenspender dieser Art stellt P 29 25 432.8 mit Zusatz P 30 18 041.7 dar. Bei dieser Ausführung rollen die Tabletten über eine leicht abfallende Fläche zur Durchfallöffnung und fallen seitlich aus dem Behälter. Nachteile dieser Ausführung sind, daß in Schräglage des Behälters gegen die Ausfallrichtung keine Tabletten nachrollen und Bruchstücke von Tabletten erhebliche Störungen verursachen können. Die gleichen und weitere Nachteile weisen die Ausführungen nach GB 213 636 A, P 3101 184.5, P 30 14806, und G 81 38136.0 auf. Die Ausführung gemäß P 25 38 904.2-27 stellt eine Variante dar, bei der die Spenderbetätigung nicht von oben, sondern seitlich durch Drücken auf einen Schieberteil erfolgt. Ein ähnliches Prinzip jedoch aufwendiger stellen P 3213 487.8 und P 29 22 350.5 dar, wobei der Tablettenspender schon aus 2 Behälterteilen besteht, die gegeneinander gedrückt werden, um eine Tablette freizugeben. Die Rückstellung erfolgt entweder durch angeformte Feder, wobei dann das ganze Behälterteil wegen der Federeigenschaft aus einem teueren Material gefertigt werden muß, oder durch eine Metallfeder, die die Ausführung ebenfalls verteuert. Spezielle Lösungen für ganz flache Taschendosen stellen die Ausführungen nach P 28 50 958.2-27 und G 8032254.9 dar, Die älteste und heute noch eine der meist gebrauchten Ausführungen stellt das Schweizer Pat.-Nr. 580011 ddr, bestehend aus Außenteil, Innenbehälter, pilzförmigem Funktionsteil und einem Metallfeder, wo bei sich das Funktionsteil mit mehreren federnden Elementen bei der Spenderbetätigung dreht. Dieses Teil muß aus einem sehr teueren Material sehr präzise gefertigt werden um die Funktion zu sichern. Der Wirkungsgrad ist sehr gut, aber die Ausführung sehr teuer. Bei dieser Ausführung ist die Funktion auch in Schräglage gewährleistet und Bruchstücke verursachen keine Störungen.

Der Erfindung liegt die Aufgabe zugrunde, bei genau gleicher Außenform, wie die Ausführung nach P 58001 (Schweiz) ähnlich gutem Wirkungsgrad, Funktion auch in allen Schräglagen ohne Störung bei Bruchstücken eine preiswertere Lösung zu finden.

Erfindungsgemäß wird dies durch die kennzeichuendem Merkmale des Anspruch 1 erreicht. Der Boden des Innenbehälters wird also abgetrennt und bildet das Funktionsteil, wodurch ein Deckel nicht erforderlich wird, da das Behälterteil gefüllt und das Außenteil mit Funktionsteil dar- übergestülpt werden kann. Der Funktionsteil beinhaltet die für die Vereinzelung erforderlichen Elemente und die Rückstellfeder. außerdem drei Seiten des Sammelschachtes.

Im Innenbereich des Außenbehälters ist die zweite Flachseite des Sanmelschachtes als stehende Wand angeformt, deren Oberkante in Ruhestellung auf gleicher Höhe liegt, wie die Bodenfläche, sodaß die Tabletten darüber rutschen können und in die Schacht gelangen. Auf dieser Wand ist im senkrechten Bereich des Sammelschachtes ein Steg angeformt, der hier eine Schmalseite bildet. Da bei Betätigung sich das Innenbehälter mit dem Funktionsteil absenkt, ragt die stehende Wand in den Innenraum und der Wandsteg in die Sammelschacht wodurch eine Lockerung und Förderung weiterer Tabletten nach unten bewirkt wird. Der in den Innenraum des Sammelschachtes ragende Seitensteg verhindert gleichzeitig eine Sperrung des senkrechten Schachtes durch zwei Tabletten, was insbesondere deshalb wichtig ist, weil der Sammelschacht nach beiden Seiten trischterförmig nach oben verläuft, damit in allen Schräglagen Tabletten nachrollen können. Die Erfindung wird beispielsweise dargestellt in
Abb. 1 als Schnitt gemäß Linie A-A in Grundstellung
Abb. 2 als Schnitt gemäß Linie B-B in Grundstellung
Abb. 3 als Schnitt gemäß Linie C-C in Spenderstellung
Abb. 4 als Schnitt gemäß Linie D-D in Spenderstellung

Der Tablettenspender zur Einzeldosierung von Tabletten besteht aus einem beweglichen Behälterteil 1, einem Außenteil 2, der beliebig rund, oval oder eckig sein kann und einem Funktionsteil 3, der den Boden 6 des Behälterteils 1 bildet. Der Füllinhalt besteht aus Tabletten 4, die scheibchen-oder linsenförmig, oder kugelförmig sein können.

Die Einzelabgabe der Tabletten erfolgt durch Drücken auf die obere Fläche 7 des Behälterteils 1 bis zur Hubbegrenzung 8 am Boden des Außenteils 2 wodurch sich das Funktionsteil 3 in die Spenderstellung (Abb 3 und 4) absenkt. Die Rückstellung in die Grundstellung (Abb 1 und 2) erfolgt durch die am Funktionsteil 3 angeformte Rückstellfeder 9. In Grundstellung ist das Maß zwischen dem, am Funktionsteil 3 angeformten Bodensteg 10 und dem zum ruhenden Außenteil 2 gehörenden Seitensteg 11 kleiner als der Durchmesser einer Tablette 4, wodurch die Ausfallöffnung gesperrt wird. In Spenderstellung vergrößert sich dieser Abstand und die unterste Tablette kann ins Freie fallen, während durch die Verlagerung der Abstand zwischen dem Seitensteg 11 und der federnden Seitenwand 12 der Abstand kleiner wird und die zweite Tablette festgehalten wird.

In Grundstellung des Tablettenspenders liegt die obere Fläche 13 des Seitenstegs 11 mit der trichterförmigen Wand des Sammelschachtes 14 in einer Ebene, während diese in Spenderstellung in die Schacht 14 hineinragt. Die obere Fläche der stehenden, zum Außenteil 2 gehörenden Seitenwand 16 ist in Grundstellung mit dem Boden 6 in gleicher Ebene, in Spenderstellung ragt die Seitenwand 16 in den Füllraum.

Außenteil 2 und Funktionsteil 3 können vormontiert werden, wobei ein Herausfallen des Funktionsteils 3 durch die Stufe 17 im Außenteil 2 verhindert wird. In Fertigmontiertem Zustand greift das Behälterteil 1 in die Stufe 17. Das Behälterteil 1 ist in einer stufenförmigen Zentrierung 18 des Funktionsteils 3 bündig gelagert.

## Patentansprüche

1. Tablettenspender zur Einzelspendung von Tabletten (4), mit einer Tablettenausfallöffnung (19) im Boden, der eine Vereinzelungsmechanik vorgeschaltet ist, die bei Druckbetätigung auf die obere Fläche (7) eines Behälterteils (1) jeweils eine Tablette (4) zum Ausfallen freigibt, wobei das Behälterteil (1) in ein Außenteil (2) hineingestülpt ist und ein Funktionsteil (3) hat, das schräg zu einem Sammelschacht (14) abfallende Bodenflächen (6) des Behälterteils (1) bildet und an dem eine Rückstellfeder (9) angreift, dadurch gekenn zeichnet, daß das Funktionsteil (3) am unteren Ende einen in Grundstellung in die Ausfallöffnung (19) ragenden Bodensteg (10) und eine federnde Seitenwand (12) aufweist, deren Abstand von einer Erhöhung (20) eines zum Außenteil (2) gehörenden Seitensteges (11) in Grundstellung größer und in Spenderstellung kleiner als der Durchmesser einer Tablette (4) ist.

2. Tablettenspender nach Anspruch 1, dadurch gekennzeichnet, daß der Sammelschacht (14) unterhalb der schräg abfallenden Bodenflächen (6) trichterförmig ist.

3. Tablettenspender nach Anspruch 1 oder 2, dadurch gekennzeichnet, daß der Bodensteg (10) und die federnde Seitenwand (12) an das Funktionsteil (3) angeformt sind.

4. Tablettenspender nach einem der Ansprüche ' 1 bis 3, dadurch gekennzeichnet, daß die eine Flachseite des Sammelschachtes (14) durch eine an den Außenteil (2) angeformte Wand (16) gebildet ist, an die der Seitensteg (11) angeformt ist und dessen obere Kantenfläche (15) in Grundstellung mit der abfallenden Bodenfläche (6) des Funktionsteiles (3) in einer Ebene liegt und in Spenderstellung in den Behälterraum ragt.

5. Tablettenspender nach einem der Ansprüche 1 bis 4, dadurch gekennzeichnet, daß die obere Fläche (13) des zum Außenteil (2) gehörenden Seitensteges (11) in Grundstellung mit der trichterförmigen Wand des Sammelschachtes (14) in einer Ebene liegt und in Spenderstellung in den Innenraum des Sammelschachtes (14) hineinragt.

6. Tablettenspender nach einem der Ansprüche 1 bis 5, dadurch gekennzeichnet, daß das Behälterteil (3) in einer vorzugsweise stufenförmigen Zentrierung (18) des Funktionsteiles (3) bündig gelagert ist.

7. Tablettenspender nach einem der Ansprüche 1 bis 6, dadurch gekennzeichnet, daß das Außenteil (2) und das Funktionsteil (3) vormontiert sind und das Funktionsteil (3) durch eine im Außenteil (2) angeordnete Stufe (17) an einem Herausfallen gehindert ist.

## Revendications

1. Distributeur de tablettes pour la distribution individuelle de tablettes (4), avec une ouverture (19) par laquelle chutent les tablettes, qui est prévue dans le fond du distributeur, et en avant laquelle est monté un mécanisme de séparation qui, en exerçant une pression sur la face supérieure (7) d'une partie de récipient (1), laisse à chaque fois chuter une tablette (4), la partie de récipient (1) étant retournée dans une partie extérieure (2) et possédant une partie fonctionnelle (3) qui forme des faces de fond (6) de la partie de récipient (1) qui descendent en inclinaison vers un puits collecteur (14), et contre laquelle agit un ressort de rappel (9), caractérisé en ce que la partie fonctionnelle (3) présente à son extrémité inférieure une bande de matière de fond (10) qui, en position de base, pénètre dans l'ouverture de chute (19), et une paroi latérale élastique (12) dont la distance avec un bossage (20) d'une nervure latérale (11) appartenant à la partie extérieure (2) est supérieure en position de base et inférieure en position de distribution au diamètre d'une tablette (4).

2. Distributeur de tablettes selon la revendication 1, caractérisé en ce que le puits collecteur (14) est en forme d'entonnoir en dessous des faces de fond (6) descendant en inclinaison.

3. Distributeur de tablettes selon la revendication 1 ou 2, caractérisé en ce que la bande de matière de fond (10) et la paroi latérale élastique (12) sont formées sur la partie fonctionnelle (3).

4. Distributeur de tablettes selon l'une des revendications 1 à 3, caractérisé en ce qu'une face plane du puits collecteur (14) est constituée par une paroi (16) formée sur la partie extérieure (2), paroi sur laquelle est formée la nervure latérale (11), et dont la face de bord supérieure (15) est située dans le même plan que la face de fond descendante (6) de la partie fonctionnelle (3) en position de base, et dépasse à l'intérieur du récipient en position de distribution.

5. Distributeur de tablettes selon l'une des revendications 1 à 4, caractérisé en ce que la face supérieure (13) de la nervure latérale (11) appartenant à la partie extérieure (2) est située dans le même plan que la paroi en forme d'entonnoir du puits collecteur (14) en position de base, et dépasse à l'intérieur du puits collecteur (14) en position de distribution.

6. Distributeur de tablettes selon l'une des revendications 1 à 5, caractérisé en ce que la partie de récipient (1) est montée en affleurement dans un moyen de centrage (18), de préférence en forme de gradin, de la partie fonctionnelle (3).

7. Distributeur de tablettes selon l'une des revendications 1 à 6, caractérisé en ce que la partie extérieure (2) et la partie fonctionnelle (3) sont préassemblées, et en ce que la partie fonc- tionnele (3) est empêchée de tomber à l'extérieur par un épaulement (17) prévu dans la partie extérieure (2).

## Claims

1. A tablet dispenser for the individual dispensing of tablets (4), including in the base an opening (19) which serves to discharge the tablets and is superposed by a singling-out means releasing in each case one tablet (4) for discharge when the upperface (7) of a container part (1) is actuated by applying pressure, the container part (1) being slipped into an outer part (2) and having an operational part (3), said operational part forming base surfaces (6) of a container part (1) which slope at an angle towards a collecting shaft (14) and being engaged by a restoring spring (9), characterized in that the operational part (3) has at the lower end a base web (10) which in the initial position projects into the discharge opening (19) and a springy side wall (12), the distance of said side wall from a lobe (20) of a side web (11) belonging to the outer part (2) being larger in the initial position and smaller in the dispensing position than the diameter of a tablet (4).

2. The tablet dispenser as claimed in claim 1, characterized in that the collecting shaft (14) is funnel-shaped underneath the base surfaces (6) sloping off at an angle.

3. The tablet dispenser as claimed in claim 1 or claim 2, characterized in that the base web (10) and the springy side wall (12) are formed onto the operational part (3).

4. The tablet dispenser as claimed in any one of claims 1 to 3, characterized in that the one flat side of the collecting shaft (14) is composed by a wall (16) formed onto the outer part (2), the side web (11) being formed onto said wall and the upper edge face (15) of said wall in the initial position being coplanar with the sloping off base surface (6) of the operational part (3) and in the dispensing position projecting into the container chamber.

5. The tablet dispenser as claimed in any one of claims 1 to 4, characterized in that in the initial position the upper face (13) of the side web (11) belonging to the outer part (2) is coplanar with the funnel-shaped wall of the collecting shaft (14) and in the dispensing position projects into the interior of the collecting shaft (14).

6. The tablet dispenser as claimed in any one of claims 1 to 5, characterized in that the container part (3) is snugly fitted in a preferably stepped centration (18) of the operational part (3).

7. The tablet dispenser as claimed in any one of claims 1 to 6, characterized in that the outer part (2) and the operational part (3) are preassembled and the operational part (3) is prevented from falling out by a step (17) disposed in the outer part (2).
